# EUROPÄISCHE PATENTSCHRIFT

(11) **EP 0 369 401 B1**
(45) Veröffentlichungstag und Bekanntmachung des Hinweises auf die Patenterteilung: **06.07.1994**
(21) Anmeldenummer: 89121071.8
(22) Anmeldetag: 14.11.1989
(51) Int. Cl.: F41J 1/12

(54) **Geschossfangvorrichting**
Bullet trap
Piège à balles

(30) Priorität: 18.11.1988 DE 3839000
(43) Veröffentlichungstag der Anmeldung: 23.05.1990
(73) Patentinhaber: Lohse, Günter, Dipl.-Volkswirt, D-37085 Göttingen (DE)
(72) Erfinder: Knauf, Peter, D-3400 Göttingen (DE); Hesse, Rudolf, D-3406 Bovenden (DE); Götz, Hans Joachim, D-3412 Nörten-Hardenberg (DE)
(74) Vertreter: Zenz, Joachim Klaus, Dipl.-Ing.

(56) Entgegenhaltungen:
- DE-A- 1 578 238
- DE-A- 3 442 984
- DE-C- 75 836
- US-A- 4 317 572
- US-A- 4 773 653

## Beschreibung

Die Erfindung bezieht sich auf eine Geschoßfangvorrichtung, bestehend aus mindestens einer Schicht mit mindestens einem Formteil aus einem Geschoßfangmaterial zum Abbremsen und/oder Aufnehmen von Geschossen, wobei das Geschoßfangmaterial aus thermoplastischem Kunststoff besteht. Ferner bezieht sich die Erfindung auf ein Verfahren zur Rückgewinnung von Formteilen für die Geschoßfangvorrichtung.

Geschoßfangvorrichtungen, bei denen die Geschosse durch mindestens eine Schicht eines Geschoßfangmaterials abgebremst und aufgefangen werden sind bekannt. In vielen Fällen wird das Geschoßfangmaterial kostengünstig unter Verwendung von Altgummi hergestellt.

So ist beispielsweise aus der DE 32 12 781 A1 ein Geschoßfangmaterial bekannt, das aus Abfallgummigranulat mit einem Kunstharz-Bindemittel gebildet wird. Ähnlich sind in der DE 34 18 626 A1 Schichten aus Altgummigranulat und Polyurethankleber vorgesehen. Das in der DE 34 42 984 A1 verwendete Geschoßfangmaterial besteht aus einem elastischen Werkstoff, wie Kautschuk, Kautschukregenerat oder Elastomeren. Allen diesen Geschoßfangmaterialien, ob homogen oder heterogen, ist gemein, daß sie zumindest in Teilbereichen dauerhaft vernetzt sind. Mechanisches oder thermisches Recycling sowohl des Geschoßfangmaterials als auch des Geschoßbleis ist daher unmöglich.

Aus der DE-PS 75 836 ist demgegenüber eine thermoplastische Geschoßfangmasse bekannt, welche aus einer zähen Mischung aus Steinkohlenteer, Steinkohlenpech, Goudron, Epuree, Lehm und Sand besteht. Aus dieser Masse können die Geschosse durch Ausschmelzen entfernt werden, so daß eine vollständige Rückgewinnung sowohl des Geschoßfangmaterials als auch des Geschoßmaterials möglich ist. Die Rückhaltwirkung der Masse ist jedoch so gering, daß eine große Schichtdichte nötig wird. Ein weiterer Nachteil besteht darin, daß die zähe, stets fließfähige Masse nur in geschlossenen Behältern verwendet werden kann, wobei die beschußseitige Wand häufig erneuert werden muß.

Schließlich ist aus der DE-OS 15 78 238 eine Kugelfangmasse aus Polyisobutylen allein oder in Verbindung mit Butylkautschuk oder kautschukähnlichen Stoffen unter Zusatz von Füllstoffen bekannt. Die dort beschriebene Masse ist knetbar, also weich und von veränderlicher Form. Sie kann in einem zur Beschlußseite hin offenen Kasten untergebracht oder zum Beschichten von Wänden etc. verwendet werden. Die Projektile können aus der Masse entfernt und diese kann wieder in Form geknetet werden. Nachteilig ist, daß die beschriebene Knetmasse nur unter hohem Arbeitsaufwand oder mit komplizierten Knetmaschinen von den Geschossen befreit werden kann.

Obwohl die Masse einen thermoplastischen Kunststoff enthält, ist die apparativ einfache Möglichkeit einer thermischen Trennung von Geschossen und Kugelfangmaterial in der DE-OS 15 78 238 nicht vorgesehen; der nach dieser Druckschrift vorzugsweise sehr hohe Anteil an festen Füllstoffen bringt ein bis zur Zersetzungstemperatur schlechtes Fließverhalten mit sich.

Der Erfindung liegt demgegenüber die Aufgabe zugrunde, eine Geschoßfangvorrichtung bzw. eine durchschußsichere Wand zu schaffen, die das Geschoß rückprallsicher abbremst und bei der sowohl das Geschoß- als auch das Geschoßfangmaterial auf einfache und ökonomische Weise thermisch zurückgewonnen werden können.

Ausgehend von einer Geschoßfangvorrichtung der eingangs genannten Art, wird diese Aufgabe erfindungsgemäß dadurch gelöst, daß der thermoplastische Kunststoff bei Raumtemperatur formstabil ist und bei einer Temperatur von höchstens 200°C, vorzugsweise 150°C eine Viskosität hat, die ein Abtropfen gestattet. Auf die erfindungsgemäß ausgebildete Geschoßfangvorrichtung auftreffende Geschosse dringen in das elastische Material ein und geben bei ihrem Durchgang relativ langsam ihre kinetische Energie ab. Der Schußkanal schließt sich aufgrund der Elastizität hinter dem eingedrungenen Geschoß. Eine Umlenkung von Geschoßteilen oder gar ein Geschoßrückprall ist daher mit hohem Zuverlässigkeitsgrad vermieden. Die Durchschußsicherheit ist bei entsprechender Dickenauslegung in jedem Fall gewährleistet.

Da das thermische Material bei Raumtemperatur formstabil ist, erübrigen sich stabilisierende Seitenwände an der Geschoßvorrichtung.

Ein besonderer Vorteil der Erfindung besteht in der einfachen Entsorgung der Geschoßfangelemente nach Erschöpfung ihrer Aufnahmekapazität. Eine Trennung des Geschoßfangmaterials von den Blei- oder sonstigen Geschoßteilen ist auf thermischem Wege problemlos möglich. Hierzu ist erfindungsgemäß vorgesehen, daß die Schicht aus thermoplastischem Kunststoff eine Viskosität hat, die bei einer Temperatur von höchstens 150°C ein Abtropfen gestattet. Vorzugsweise sollte der Schmelzpunkt des thermoplastischen Kunststoffs unter 100°C liegen. Geeignete Materialien der Schicht aus thermoplastischem Material sind thermoplastisches Polyäthylen, Polyvinychlorid, Polyvinyläther, Polybutylen, Polyisobutylen, Polyacrylsäureester, Methylsilikon oder deren Copolimerisate oder Mischungen. Vorzugsweise wird ein niedermolekularer thermoplastischer Kunststoff ohne Füllstoffe verwendet. Geeignet sind ferner die in Tabelle I angegebenen Coplymere und Derivate oder deren Mischungen.

Dem thermoplastischen Kunststoff kann auch ein Weichmacher beigemischt sein, der einerseits eine leichtere Einstellung der pyhsikalischen Materialeigenschaften als Formteile eines Geschoßfanges und andererseits eine Verringerung des Schmelzpunktes zur leichteren Trennung des thermoplastischen Kunststoffes von den Geschoßrückständen gestattet.

In Weiterbildung der Erfindung ist die Schicht aus thermoplastischem Kunststoff aus wandartig zusammengestellten quaderförmigen Kunststoffblöcken gebildet. Derartige Kunststoffblöcke lassen sich besonders einfach herstellen, beispielsweise gießen oder aus einer größen Platte sägen und ermöglichen außerdem eine beliebige Größenzusammenstellung zu einer oder mehreren aneinander anschließenden Wänden.

Auf der der Einschußrichtung abgewandten Rückseite der Schicht aus thermoplastischem Kunststoff kann eine Rückwand aus Stahlblech, beispielsweise aus V2A angebracht sein. Diese Stahlblechunterlage sorgt selbst bei geringerer Dicke der thermoplastischen Kunststoffschicht für die notwendige Durchschußsicherheit. Die Kombination aus thermoplastischem Kunststoff und Stahblech bedingt daher eine geringere Gesamtdicke und hat im übrigen praktisch alle zuvor genannten Vorteile eines metallfreien Geschoßfangs. Diese Kombination aus einer thermoplastischen Kunststoffschicht und einem Stahlblech eignet sich besonders zur Herstellung einer transportablen Raumschießanlage. Vorteile einer solchen Gestaltung einer Raumschießanlage sind deren relativ leichtes Gewicht, deren absolute Durchschußsicherheit und Freiheit von Rückprallern oder querschlagenden Geschossen. Die wenigstens eine Lage von thermoplastischem Kunststoff hält die Geschosse und Geschoßteile zurück und läßt sich bei Erschöpfung der Aufnahmekapazität problemlos auswechseln, wenn - gemäß Weiterbildung der Erfindung - die thermoplastische Kunststoffschicht aus mehreren Platten besteht und die Platten an Haltestiften angebracht sind, die fest mit der Stahlblech-Rückwand verbunden sind.

Zur Verringerung des Geräuschpegels im Einsatz der beschriebenen Geschoßfangvorrichtung kann auf der Einschußseite der thermoplastischen Kunststoffschicht eine schalldämmende Schicht beispielsweise aus Mineralwolle oder einem Textilvlies angeordnet sein.

Ein Verfahren zur Rückgewinnung von Formteilen der erfindungsgemäßen Geschoßfangvorrichtung zeichnet sich durch die kennzeichnenden Merkmale des Anspruchs 12 aus. Diese einfache Art der Entsorgung des Geschoßfangs von Geschoß-, insbesondere Bleiresten, verbunden mit einem Recycling des Geschoß-Aufnahmeelements, verbilligt sowohl die Herstellung als auch den Betrieb der gesamten Geschoßfangvorrichtung.

Im folgenden wird die Erfindung anhand von in der Zeichnung schematisch dargestellten Ausführungsbeispielen näher erläutert. In der Zeichnung zeigen:
- Fig. 1: eine Geschoßfangvorrichtung in der denkbar einfachsten Ausführung als aus Blöcken zusammengestellte Wand;
- Fig. 2: eine andere Ausführungsform einer Geschoßfangwand in mehrlagiger Ausführung; und
- Fig. 3: eine Vorrichtung zum Recyclen eines benutzten Geschoßfangelements.

Figur 1 zeigt einen Teil einer erfindungsgemäß aufgebauten Geschoßfangwand 1, bestehend aus mehreren nebeneinander und übereinander gesetzten quaderförmigen Blöcken 10 aus thermoplastischem Kunststoff. In dieser Auführung ist die Abmessung der einzelnen Blöcke in Schußrichtung 12 ausreichend groß bemessen, um das Geschoß innerhalb eines Blocks 10 zuverlässig bis zum Stillstand abzubremsen. Dies gilt auch für die Fugen 11 zwischen den Blöcken. Ein in Richtung des Pfeils 12 in die thermoplastische Kunststoffwand 1 eindringendes Geschoß wird praktisch kontinuierlich und relativ langsam in der Wand 1 abgebremst, dringt tief in die Wand ein und hält seine Form jedenfalls soweit bei, daß das Geschoß nicht wesentlich verformt wird oder auseinanderplatzen. Ein Rückprallen des Geschosses wird dadurch verhindert, daß die Kontraktionskräfte des thermoplastischen Kunststoffs den Einschußkanal relativ rasch hinter dem Geschoß schließen. Die Wand 1 kann durch geeignete Trägermittel an der der Einschußstelle entgegengesetzten Rückseite 13 und/oder durch ein formschlüssiges Ineinandergreifen der einzelnen Kunststoffblöcke 10 an deren Fugen nach Art von Spielbausteinen in der Vertikalebene festgelegt sein.

Figur 2 zeigt schematisch eine Schnittansicht durch eine mehrlagige Wandbekleidung 2, die erfindungsgemäß ausgestaltet ist. Wesentliche Komponente der Wandbekleidung 2 ist wie bei dem Ausführungsbeispiel gemäß Figur 1 wenigstens eine Schicht 20 aus thermoplastischem Kunststoff. Auf der der Einschußseite abgewandten Rückseite der thermoplastischen Kunststoffschicht 20 ist eine Rückwand 21 aus Stahlblech angeordnet. Mit der Rückwand 21 sind mehrere Haltestifte 22 und Anker 23 verbunden. Auf den Haltestiften 22 sind die aus mehreren thermoplastischen Kunststoffplatten bestehenden Elemente der Kunststoffschicht 20 aufgesteckt. Die Anordnung der die Geschosse abbremsenden thermoplastischen Kunststoffschicht 20 entspricht daher der aus Blöcken aufgebauten Kunststoffwand 1 des Ausführungsbeispiels der Figur 1. Auf der Einschußseite der thermoplastischen Kunststoffschicht 20 ist eine Schicht, beispielsweise ein Vließ 24, aus schalldämmendem Material mit Hilfe der an der Stahlrückwand 21 festen Anker 23 angebracht. Die Wandbekleidung gemäß Figur 2 kann mit anderen Wandbekleidungen gleicher oder ähnlicher Gestaltung zu einer Raumauskleidung mit rechtwinklig verlaufenden Wänden zusammengestellt werden. Dabei können Bodenplatten, Decken- und Seitenverkleidungen eine entsprechende Gestaltung haben und zu einer transportablen Raumschießanlage zusammegestellt werden.

Das erfindungsgemäße Verfahren zur Gewinnung von Formteilen für eine der zuvor anhand der Figuren 1 und 2 beschriebenen Geschoßfangvorrichtungen werden im folgenden anhand eines in Figur 3 schematisch dargestellten Recycling-ofens erläutert.

Wenigstens ein Block 10 (oder eine Platte der thermoplastischen Kunststoffschicht 20) wird in einen Recycling-ofen 3 eingesetzt und mit Hilfe einer Warmluftheizung 30 auf eine Temperatur oberhalb des Schmelzpunktes des thermoplastischen Kunststoffs gebracht, aus dem der Block 10 besteht. Diese Temperatur, die beispielsweise bei ca. 100°C liegen kann, ist deutlich niedriger als die Schmelztemperatur des niedrigst schmelzenden Geschoßbestandteils, insbesondere von Blei (327°C). Der benutzte und möglichst bis zur vollen Kapazität mit Geschoßresten beladene Block 10 wird durch die Wärmebehandlung geschmolzen, und der geschmolzene Kunststoff läuft durch das Sieb 31 und/oder einen seitlichen Ablauf 32 nach unten. Im unteren Ende des Rycycling-ofens 3 befindet sich eine Ablauföffnung 34, durch die das geschmolzene Kunststoffmaterial in eine darunterliegende Auffangform 35 abfließen kann. Die Form 35 kann als Gußform zur Ausformung eines neuen Blocks 10 dienen. Das feste Geschoßmaterial sammelt sich nach Schmelzen des Kunststoffmaterials auf dem Sieb 31. Unter Umständen ist es aber zweckmäßig, das wesentlich schwerere Geschoßmaterial auf einen Ofenboden, beispielsweise das Sieb 31 sedimentieren zu lassen und das eventuell etwas zähflüssige und schwer abtropfende Kunststoffmaterial seitlich abzuziehen, durch eine große seitliche Öffnung abfließen zu lassen oder auch abzuschöpfen. Bei seitlicher Abfuhr des Kunststoffmaterials empfiehlt sich die Verwendung eines nasenförmigen Vorsprungs 36, an welchem die unter dem Eigengewicht sedimentierenden Geschoßteile, insbesondere Bleiteile zurückgehalten werden. Gegebenenfalls kann der Ofen 3 selbst auch mit einer geeigneten Kippvorrichtung zum Abgießen des geschmolzenen thermoplastischen Kunststoffs versehen sein.

## Patentansprüche

1. Geschoßfangvorrichtung mit mindestens einer die Geschosse abbremsenden und/oder aufnehmenden Schicht (1, 20) aus Geschoßfangmaterial mit thermoplastischen Eigenschaften, dadurch gekennzeichnet, daß die Schicht (1, 20) aus mindestens einem Formteil (10) aus thermoplastischem Kunststoff besteht, welcher bei Raumtemperatur formbeständig ist und bei einer Temperatur von höchsten 200°C, vorzugsweise 150°C eine Viskosität hat, die ein Abtropfen gestattet.

2. Vorrichtung nach Anspruch 1, dadurch gekennzeichnet, daß das Formteil (10) aus thermoplastischem Polyäthylen, Polyvinylchlorid, Polyvinyläther, Polybutylen, Polyisobutylen, Polypropylen, Polyvinylacetat, Polyacrylsäureester, Methylsilikon, deren Copolimerisaten oder Mischungen oder Copolymerisaten oder Mischungen ihrer Derivate besteht.

3. Vorrichtung nach Anspruch 1 oder 2, dadurch gekennzeichnet, daß der Schmelzpunkt des thermoplastischen Kunststoffs unter 100°C liegt.

4. Vorrichtung nach einem der Ansprüche 1 bis 3, dadurch gekennzeichnet, daß dem thermoplastischen Kunststoff ein Weichmacher beigemischt ist.

5. Vorrichtung nach einem der Ansprüche 1 bis 4, dadurch gekennzeichnet, daß die Schicht (1) aus thermoplastischem Kunststoff aus wandartig zusammengestellten quaderförmigen Formteilen (10) besteht.

6. Vorrichtung nach einem der Ansprüche 1 bis 5, dadurch gekennzeichnet, daß auf der der Einschußseite abgewandten Rückseite der Schicht (20) aus thermoplastischem Kunststoff eine Rückwand (21) aus Stahlblech angeordnet ist.

7. Vorrichtung nach Anspruch 6, dadurch gekennzeichnet, daß eine Schicht (24) aus schalldämmendem Material auf der der Rückwand (21) abgewandten Seite der thermoplastischen Kunststoffschicht (20) angebracht ist.

8. Vorrichtung nach Anspruch 6 oder 7, dadurch gekennzeichnet, daß die Schicht (20) aus thermoplastischem Kunststoff aus mehreren Platten besteht und daß die Platten an Haltestiften (22) angebracht sind, die fest mit der Stahlblech-Rückwand (21) verbunden sind.

9. Vorrichtung nach einem der Ansprüche 6 bis 8, dadurch gekennzeichnet, daß die Rückwand (21) aus V2A besteht.

10. Vorrichtung nach einem der Ansprüche 6 bis 9, dadurch gekennzeichnet, daß mehrere durchschußsichere Wände (2) mit wenigstens einer Bodenplatte, wenigstens einer Deckenverkleidung und wenigstens zwei Seitenverkleidungen zu einer transportablen Raumschießanlage zusammengeschlossen sind.

11. Verfahren zur Rückgewinnung von Formteilen der Geschoßfangvorrichtung nach einem der Ansprüche 1 bis 10, dadurch gekennzeichnet, daß man als Elemente einer thermoplastischen Kunststoffschicht in einem Geschoßfang genutzte Formteile, die ihre Aufnahmekapazität zumindest teilweise erreicht haben, ausbaut und in einem Ofen auf eine Temperatur oberhalb ihres Schmelzpunkts, jedoch unterhalb von 200°C erwärmt, den verflüssigten thermoplastischen Kunststoff vom Geschoßmaterial trennt und schließlich das wiedergewonnene thermoplastische Kunststoffmaterial in die vorgesehene Form bringt und erkalten läßt.

12. Verfahren nach Anspruch 11, dadurch gekennzeichnet, daß man den thermoplastischen Kunststoff nach dem Verflüssigen durch ein Sieb oder ein Gitter abtropfen läßt und die Geschoßteile auf dem Sieb oder dem Gitter auffängt.

13. Verfahren nach Anspruch 11, dadurch gekennzeichnet, daß man während des Erwärmens des thermoplastischen Kunststoffs die Geschoßteile sedimentieren läßt und den verflüssigten Kunststoff abschöpft oder ablaufen läßt.

14. Verfahren nach einem der Ansprüche 11 bis 13, dadurch gekennzeichnet, daß man das von den Geschoßteilen getrennte thermoplastische Kunststoffmaterial in Formen gießt und aushärten läßt.

## Claims

1. A bullet trap with at least one layer (1, 20) of trapping material with thermoplastic properties to brake and/or absorb bullets characterized in that said layer (1, 20) consists of at least one moulded part (10) composed of thermoplastic synthetic material having stability of shape at room temperature and having a viscosity which permits draining at a maximum temperature of 200°C, preferably at a temperature of 150°C.

2. A bullet trap according to claim 1 characterized in that the moulded part (10) is composed of thermoplastic polyethylene, polyvinyl chloride, polyvinyl ether, polybutylene, polyisobutylene, polypropylene, polyvinyl acetate, polyacrylate, methyl silicone, their copolymers or mixtures or copolymers or mixtures of their derivatives.

3. A bullet trap according to claim 1 or 2 characterized in that the melting point of the thermoplastic synthetic material is below 100°C.

4. A bullet trap according to any of claims 1 through 3 characterized in that a softening agent is admixed to the thermoplastic synthetic material.

5. A bullet trap according to any of claims 1 through 4 characterized in that the layer (1) of thermoplastic synthetic material comprises rectangular-shaped moulded parts (10) arranged in the form of a wall.

6. A bullet trap according to any of claims 1 through 5 characterized in that a back wall (21) of sheet steel is located on the reverse side of the layer (20) of thermoplastic synthetic material opposite to the impact side of said layer.

7. A bullet trap according to claim 6 characterized in that a layer (24) of sound-absorbing material is fitted to the side of the layer (20) of thermoplastic synthetic material opposite to the back wall (21).

8. A bullet trap according to claim 6 or 7 characterized in that the layer (20) of thermoplastic synthetic material comprises several slabs and that said slabs are fitted to retention pins (22) which are firmly fixed to the sheet steel back wall (21).

9. A bullet trap according to any of claims 6 through 8 characterized in that the back wall (21) is composed of V2A.

10. A bullet trap according to any of claims 6 through 9 characterized in that several bullet-proof walls (2) with at least one base slab, at least one top panel and at least two side panels are arranged to form a transportable indoor shooting facility.

11. Method to recover moulded parts of the bullet trap according to any of claims 1 through 10 characterized in that moulded parts used as elements in a layer of thermoplastic synthetic material in a bullet trap which have at least in part reached their absorption capacity are removed, heated in a furnace to a temperature above their melting point but lower than 200°C, the liquefied thermoplastic synthetic material being thus separated from the bullet material and finally the thermoplastic synthetic material so recovered being returned to the required moulded shape and allowed to cool.

12. A method according to claim 11 characterized in that, following liquefaction, the thermoplastic synthetic material is allowed to drain through a sieve or a grid and the bullet material is collected by said sieve or grid.

13. A method according to claim 11 characterized in that the bullet material is allowed to sediment during heating of the thermoplastic synthetic material and the liquefied synthetic material is skimmed off or run off.

14. A method according to any of claims 11 through 13 characterized in that the thermoplastic synthetic material separated from the bullet material is poured into moulds and allowed to set.

## Revendications

1. Dispositif de captage de projectiles avec au moins une couche (1,20) freinant les projectiles et/ou les recevant, réalisée en un matériau de captage de projectiles ayant des propriétés thermoplastiques, caractérisé en ce que la couche (1,20) est composée en au moins une pièce façonnée (10) en matière synthétique thermoplastique, qui présente une résistance de forme à la température ambiante et qui a, à une température maximale de 200 °C, de préférence 150 °C, une viscosité permettant son égouttement.

2. Dispositif selon la revendication 1, caractérisé en ce que la pièce façonnée (10) est en polyéthylène, polychlorure de vinyle, polyéther de vinyle, polybutylène, polyisobutylène, polypropylène, polyacétate de vinyle, polyester d'acide acrylique, méthylsilicone, thermoplastique, leurs copolymèrisats ou mélanges, ou bien des copolymerisats ou mélanges de leurs dérivés.

3. Dispositif selon la revendication 1 ou 2, caractérisé en ce que le point de fusion de la matière synthétique thermoplastique est inférieur à 100°C.

4. Dispositif selon l'une des revendications 1 à 3, caractérisé en ce que l'on ajoute par mélange un plastifiant à la matière synthétique thermoplastique.

5. Dispositif selon l'une des revendications 1 à 4, caractérisé en ce que la couche (1) en matière synthétique thermoplastique est composée de pièces façonnées (10) de forme parallépipédique, assemblées à la manière d'une paroi.

6. Dispositif selon l'une des revendications 1 à 5, caractérisé en ce que, sur la face arrière, opposée à la face d'impact de tir de la couche (20) en matière synthétique thermoplastique, est disposée une paroi arrière (21) en tôle d'acier.

7. Dispositif selon la revendication 6, caractérisé en ce qu'une couche (24) en matériau amortissant le bruit est appliquée sur la face, opposée à la paroi arrière (21), de la couche de matière synthétique thermoplastique (20).

8. Dispositif selon la revendication 6 ou 7, caractérisé en ce que la couche (20) en matière synthétique thermoplastique est réalisée en plusieurs plaques et en ce que les plaques sont montées sur des tiges de maintien (22) reliées rigidement à la paroi arrière de tôle en acier (21).

9. Dispositif selon l'une des revendications 6 à 8, caractérisé en ce que la paroi arrière (21) est réalisée en V2A.

10. Dispositif selon l'une des revendications 6 à 9, caractérisé en ce que plusieurs parois (2), offrant une sécurité à la pénétration de tirs, avec au moins une plaque de fond, au moins un revêtement de plafond et au moins deux revêtements latéraux sont raccordés pour constituer une installation de tir réel transportable.

11. Procédé de récupération de pièces façonnées du dispositif de captage de projectiles selon l'une des revendications 1 à 10, caractérisé en ce que l'on opère un démontage de pièces façonnées utilisées dans un captage de projectiles comme éléments d'une couche de matière synthétique thermoplastique et ayant atteint au moins partiellement leur capacité de rétention et on les chauffe dans un four, à une température dépassant leur point de fusion, cependant inférieure à 200 °C, on opère une séparation entre la matière thermoplastique liquéfiée et le matériau des projectiles, puis la matière synthétique thermoplastique récupérée est remise à la forme prévue et refroidie.

12. Procédé selon la revendication 11, caractérisé en ce que l'on fait s'égoutter la matière synthétique thermoplastique après la liquéfaction à travers un tamis ou une grille et l'on capte les morceaux de projectiles sur le tamis ou la grille.

13. Dispositif selon la revendication 11, caractérisé en ce que, pendant le chauffage de la matière synthétique thermoplastique, on laisse sédimenter les morceaux de projectiles et on écume ou laisse s'écouler la matière synthétique liquéfiée.

14. Procédé selon l'une des revendications 11 à 13, caractérisé en ce que l'on coule dans des moules la matière synthétique thermoplastique séparée des morceaux de projectiles, puis on la laisse durcir.
